# EUROPÄISCHE PATENTSCHRIFT

(11) **EP 1 308 223 B1**
(45) Veröffentlichungstag und Bekanntmachung des Hinweises auf die Patenterteilung: **21.04.2010**
(21) Anmeldenummer: 02024630.2
(22) Anmeldetag: 04.11.2002
(51) Int. Cl.: B21D 7/08

(54) **Verfahren zur Simulation eines 3-Walzen-Profilbiegens**
Simulating method of a 3-roll-bending process
Procédé de simulation de cintrage de profilés à trois rouleaux

(30) Priorität: 05.11.2001 DE 10153828; 28.01.2002 DE 10203437; 16.08.2002 DE 10237505
(43) Veröffentlichungstag der Anmeldung: 07.05.2003
(73) Patentinhaber: SCHÜCO International KG, 33609 Bielefeld (DE)
(72) Erfinder: Adams, Bernhard, Prof., Dr., 49090 Osnabrück (DE); Mamoutov, Alexandre, 49090 Osnabrück (DE); Diekmann, Bernd, 33790 Halle (DE)
(74) Vertreter: Specht, Peter

(56) Entgegenhaltungen:
- EP-A- 0 899 033
- EP-A- 1 087 278
- WO-A-91/13706
- DE-A- 2 551 944
- GB-A- 2 021 455
- US-A- 3 352 136

## Beschreibung

Die Erfindung betrifft ein Verfahren zur Simulation der Biegung eines Biegekörpers, insbesondere eines Profiles, mit einem Drei-Walzen-Biegeverfahren, bei dem der Biegekörper wenigstens einmal oder mehrfach eine Anordnung von drei in Förderrichtung hintereinander angeordneten Walzen geführt wird, von denen die zwei äußeren Walzen auf der einen Seite des Biegekörpers und die weitere Walze auf der gegenüberliegenden Seite des Biegekörpers angeordnet sind/ist, wobei die Walzen an der Oberfläche des Biegekörpers anliegen und die mittlere Walze um eine Wegstrecke Z in Richtung des Biegekörpers zugestellt wird, so dass auf den Biegekörper ein Moment M einwirkt, wobei das Simulationsverfahren als Rechenprogramm ausgelegt ist, das zur Berechnung von Parametern des Biegekörpers nach dem Durchlauf des Biegekörpers durch die Walzenanordnung dient.

Gebogene Aluminium-Strangpreßprofile sind von großer Bedeutung für Leichtbaustrukturen des Fahrzeugbaus, der Profil-System-Technik sowie der Bau- und Möbelindustrie. Das 3-Walzen-Profilbiegen ist als flexibles Umformverfahren gut für kleine Losgrößen einsetzbar.

Jede Profilgeometrie erfordert wegen der beim Biegen verfahrensimmanenten radialen und transversalen Formänderungen die Planung einer eigenen Walzstrategie, so beispielsweise eine Definition der Walzengeometrie, u.U. eine Implementierung von Stützmedien in Hohlprofile sowie eine Festlegung der Maschinensteuerdaten.

Um diese Planung zu vereinfachen, ist es wünschenswert, das 3-Walzen-Profildrücken auf möglichst einfache Weise rechnergestützt zu simulieren.

Die Erfassung der biegemechanisch bedingten elastischen und plastischen Deformationen durch FEM-Analysen erfordert bei komplexen Profilquerschnitten einen hohen Diskretisierungsgrad. Die zu vernetzende Werkstücklänge beim 3-Walzen-Profilbiegen beträgt bis zum Erreichen eines stationären Verformungszustandes mindestens das 1,5fache des Walzenabstandes. Die resultierende hohe Anzahl von Elementen führt bei Prozeßmodellierung mit Querkrafteinleitung über Walzenkontakt bei Profilen des untersuchten Types bei derzeit gängigen Rechnern zu Rechenzeiten > 100h, so dass dieser Ansatz für die Prozeßplanung nicht in Frage kommt.

Vor diesem Hintergrund ist die Schaffung eines Simulationsverfahrens, welches sich auf modernen Rechnern in übersehbarer Rechenzeit von beispielsweise nur einigen Minuten realisieren läßt, die Aufgabe der Erfindung.

Die Erfindung löst diese Aufgabe durch den Gegenstand des Anspruchs 1.

Danach weist das Simulationsverfahren wenigstens folgende Schritte auf:
- der Biegekörper wird in Ersatz des realen Kontinuums als Modell aus einem einlaufenden und einem auslaufenden Biegebalken beschrieben,
- für den einlaufenden und den auslaufenden Biegebalken werden die Biegelinien mit Hilfe eines Finite-Differenzen-Modelles unter Berücksichtigung des querschnittsspezifischen Momenten-Krümmungsgesetzes für den einlaufenden und den auslaufenden Biegebalken ermittelt.

Mit der Erfindung wird insbesondere eine Hybridmethode aus FEM- und analytischer Prozeßsimulation zur rechenzeitoptimierten Prozeßplanung geschaffen.

Die Querschnittsgeometrien von Strangpreßprofilen sind häufig hochkomplex. Entscheidend für die erste, FEM-gestützte Prozeßauslegung bei vorgegebenem Biegeradius und Werkstoff ist die werkzeugspezifisch zu erwartende Querschnittsdeformation. Diese Planungsphase definiert die Verfahrensgrenzen bei optimaler, profilstützender Werkzeugauslegung.

Ein zweiter, auf analytischem Ansatz basierenden Planungsschritt legt unter Berücksichtigung der Rückfederung, der reibungsübertragbaren Leistung und des Walzenabstandes die Walzenzustellung z sowie die Anzahl der Walzdurchläufe n fest.

Insbesondere die Hybridmethode aus FEM- und analytischer Prozeßsimulation erlaubt die werkzeugspezifische Voraussage der Querschnittsdeformationen, der Rückfederung von Querschnitt und Biegeradius sowie des Spannungszustandes. Unter Nutzung der FEM-Ergebnisse werden mit einem analytischen Ansatz die Walzenstellung sowie die Anzahl der Walzendurchläufe zur Erreichung der Biegeradius festgelegt.

Grundlegend ist die Idee, den einlaufenden und den auslaufenden Balken zu unterscheiden. Der einlaufende Balken wird verformt, während auf den auslaufenden Balken keine Verformungskraft mehr einwirkt, dieser Balken entspannt sich, d.h., er federt etwas entgegen der Verformungsrichtung zurück.

Im Kopplungspunkt des einlaufenden und des auslaufenden Balkens ist eine Profilquerschnittsflächenkonstanz anzunehmen, obwohl sich die Querschnittsgeometrie verformt.

Vorzugsweise werden für den einlaufenden und den auslaufenden Biegebalken die Biegelinien iterativ als Anfangswertproblem berechnet und mit Kontinuumsbedingungen im Koppelpunkt der beiden Balken abgeglichen.

Zweckmäßig werden für den in die Walzen einlaufenden Bereich (Index e) und den aus den Walzen auslaufenden Bereich (Index a) verschiedene Biegemomentkrümmungsgesetze angesetzt.

Bevorzugt werden ferner die Balkenbiegelinien mit dem Parameter t als ebene Kurven in vektorieller, parametrisierter Form beschrieben:${r}_{̲} = {r}_{̲} \left(t\right) ;$${r}_{̲} = \left(X;Y\right) .$

Besonders bevorzugt werden im Koppelpunkt des einlaufenden und des auslaufenden Balkens vorteilhaft folgende Kontinuumsbedingungen angenommen werden:

| | |
|---|---|
| a) Tangentengleichheit | rₑ = rₐ; drₑ/dt = drₐ/ dt; |
| b) Momentengleichheit | Mₑ = Mₐ |
| c) Verfestigungsgleichheit | KₑM = KₐM. |

Die querschnittsspezifischen Momenten-Krümmungsgesetze - Krümmung K = K(M) mit M := auf den Biegekörper einwirkendes Biegemoment - werden für den einlaufenden und den auslaufenden Bereich beispielsweise experimentell oder aber - besonders vorteilhaft - numerisch ermittelt.

Hierzu eignet sich beispielsweise eine Finite-Elemente-Analyse, bei der ein querkraftfreier Biegeprozeß berechnet wird.

Zweckmäßig wird der einlaufende Biegebalken beim ersten Durchlauf der Walzenanordnung als Gerade und der auslaufende Biegebalken als Kreisbogen beschrieben. Bei weiteren Durchläufen werden dagegen der einlaufende und/oder der auslaufende Biegebalken als Kreisbogen beschrieben.

Vorteilhafte Ausführungsformen sind den Unteransprüchen zu entnehmen.

Nachfolgend wird die Erfindung anhand eines Ausführungsbeispiels unter Bezug auf die Fig. näher beschrieben. Es zeigt:
- Figur 1a-d: den Ablauf eines 3-Walzen-Profilbiegens anhand von Darstellungen aufeinanderfolgender Bearbeitungsschritte bei einem Durchlauf der Walzenanordnung sowie eine Darstellung des gebogenen Profils;
- Figur 2: eine schematische Veranschaulichung des Ablaufes eines erfindungsgemäßen Simulationsverfahrens;
- Figur 3: ein Diagramm eines beispielhaft errechneten, querschnittsspezifischen Momentenkrümmungsgesetzes;
- Figur 4: eine graphische Veranschaulichung eines Finite-Differenzen-Modelles;
- Figur 5: ein Diagramm, welches Meßergebnisse von Biegevorgängen verdeutlicht, zu denen zuvor eine Simulation errechnet wurde;
- Figur 6: ein Diagramm, welches den Einfluß eines Stützmediums auf den Biegevorgang veranschaulicht;
- Figur 7: eine weitere Veranschaulichung eines 3-Walzen-Profilbiegen s; und
- Figur 8: eine beispielhafte Folge von Zustellschritten bei einem 3-Walzen-Profilbiegen,
- Figur 9: eine Veranschaulichung des Biegezustandes erster Iteration.

Fig. 1 veranschaulicht ein 3-Walzen-Profilbiegen mit hier drei zylindrischen Walzen gleichen Durchmessers 1, 2, 3. Zwei der Walzen 1, 3 sind derart angeordnet, daß ihre Achsen in einer Ebene parallel zum Profil liegen. Die mittlere Walze 2 ist dagegen auf der den Walzen 1 und 3 gegenüberliegenden Seite des Profiles angeordnet.

In der Ausgangsstellung der Fig. 1 a berührt der Außenumfang von jeder der Walzen das Profil.

Sodann wird die mittlere Walze um einen Weg "z" senkrecht zur Profilerstreckung in Richtung des Profiles zugestellt (Fig. 1b). Das resultierende Biegemoment führt zu einer Deformation des Profiles. Bei einem Vorschub des Profiles durch die Walzenanordnung erhält es die Geometrie der Fig. 1c.

Die Abfolge der Schritte 1a-c wird im folgenden als ein "Zustellschritt" bezeichnet.

Im allgemeinen ist es erforderlich, mehrere aufeinanderfolgende Biegevorgänge nach Art der Fig. 1 a-c, also mehrere Zustellschritte Z1, Z2, Z3, ...., Zn durchzuführen (hier nicht dargestellt), um das Profil nicht zu beschädigen.

So ist es insbesondere wünschenswert, den Profilquerschnitt beizubehalten, was ggf. durch Stützmedien 5 in Nuten 6 des Profils unterstützt werden kann (siehe Fig. 2).

Bei der Simulation des 3-Balkenprofilbiegens wird zunächst ein querschnittsspezifisches Momentenkrümmungsgesetz bestimmt (z.B. experimentell oder numerisch).

Einzuhalten ist ferner der vorgegebene Profilradius.

Wie aus Fig. 2 ersichtlich, werden bei der Simulation die Zustelldaten n (Anzahl der Walzendurchläufe) und Z (Zustellweg der Walze in Richtung des Biegekörpers beim n-ten Walzvorgang) errechnet, wobei ein Hybrid-Modell aus einer Finite-Elemente-Methode zur Bestimmung des Momentenkrümmungsgesetzes verwendet wird:$M = f \left(K\right) ;$

Mit einer Finite-Differenzen-Berechnung wird sodann${K}_{n} = f ⁢ \left({Z}_{n}, {K}_{n - 1}\right) ; mit R = 1 / K bestimmt ,$ so daß:${Z}_{n} = f ⁢ \left({R}_{n}, {R}_{n - 1}\right)$ angesetzt wird (siehe auch Fig. 4).

Fig. 3 veranschaulicht beispielhaft ein derart ermittelte querschnittsspezifisches Momentenkrümmungsgesetz für das im Querschnitt in Fig. 1 oder 3 angedeutete Profil.

Das gewählte rechenzeitoptimierte Modell basiert auf der Annahme querkraftreier Biegung, bei der die profilstützende Wirkung der Walzen durch Implementierung reibungsbehafteter Ebenen und das Fixieren von Knoten abgebildet wird. Die Methode erlaubt auch bei einer sehr komplexen Profilgeometrien und dem Einsatz von profilinternen Stützmedien kleine Elementzahlen; die Rechenzeiten liegen im Bereich weniger Minuten. Die Untersuchungen mit MS-AutoForge werden mit elastisch-plastischem Stoffgesetz und den Werkstoffdaten für AIMgSi0.5 durchgeführt. Die Reibung ist über das Coulombsche Gesetz in das Modell implementiert. Es wurden isoparametrische 8-Knotenelemente mit trilinearem Ansatz eingesetzt.

Als Simulationsergebnis stehen z.B. Querschnittsdeformationen, Rückfederung von Querschnitt und Biegeradius sowie der Spannungszustand und die Umformleistung zur Verfügung. Fig. 6 zeigt die berechneten Querschnittsdeformationen nach Entlastung des gebogenen Profiles. Erwartungsgemäß sind die quer zur Biegeachse liegenden Profilnuten stark deformationsgefährdet. Variantenrechnungen für verschiedene Biegeradien zeigen ab 550 mm Toleranz-Überschreitungen des Profiles. Durch Einlegen von Polyoximetylenstützleisten kann die Deformation der gefährdeten Querschnittsbereiche innerhalb der Toleranz gehalten werden. Die Analyse der radialen Rückfederung erlaubt die geometrie- und werkstoffspezifische Bestimmung vorkorrigierter Radiusdaten, die als Zielgrößen für die Steuerdatengenerierung der Maschine dienen.

Das Modell basiert auf einem geometrischen Ansatz zur Beschreibung der Walzspaltverhältnisse bei vordefinierten Walzenabständen und -geometrien. Der Werkstoff wird starr-plastisch angenommen. Deformationen erfolgen nur im mittleren Profilbereich in einer relativ zum Walzenabstand kleinen Zone hinreichend großen Biegemomentes. Fig. 8 zeigt die geometrische Situation für den 1. Walzendurchlauf, bei dem das einlaufende Profil durch eine Gerade und das auslaufende durch einen Kreisbogen beschrieben wird. Für die folgenden Durchläufe werden ein- und auslaufende Profilbereiche jeweils durch Kreisgleichungen beschrieben, was durch experimentelle Untersuchungen und vergleichende, querkraftbehaftete FEM-Analysen bestätigt wird. Berechnungsergebnis bei Vorgabe des Zielradius und einer beliebigen Anzahl n der Walzendurchläufe sind die Zustellungen zⁿ und die resultierenden Biegeradien Rⁿ. Die elastische Rückfederung des Biegeprofiles wird durch die beschriebene FEM-gestützte Vorkorrektur der Biegeradien erfaßt. Kriterium für die kleinste mögliche Anzahl der Durchläufe ist die Übertragbarkeit der berechneten Umformleistungen durch Reibschluß.

Wie bereits ausgeführt, beschreibt das eingesetzte Finite-Differenzen-Modell den Biegeprozeß des 2-Balken-Modells unter den Annahmen einer Balkenreduktion auf Linien und unter Annahme einer abschnittsweise Reihenbiegung. Damit ist auf einfache Weise die Bestimmung der Biegelinien für bestimmte Belastungszustände und Randbedingungen möglich.

Die Modellgrenzen sind die Kontaktpunkte der Außenwalzen.

Es erlaubt die Bestimmung der Biegelinien für bestimmte Belastungszustände und Randbedingungen. Die Modellgrenzen sind die Kontaktpunkte der Außenwalzen. Der erste Balken beschreibt den in das Walzgerüst einlaufenden Teil des Werkstükkes bis zum Momentenmaximum, der zweite den auslaufenden. Beide Balken unterliegen dem zuvor mit FEM (oder wahlweise mit einer anderen Methode, z.B. empirisch mit Biegeversuch) bestimmten querschnitt- und werkstoffspezifischen Momenten-Krümmungsgesetz M = f(K). Das Gesetz ist durch einen nichtlinearen Bereich bei Belastung und einen linearen Bereich bei Entlastung gekennzeichnet.

Der einlaufende Balken erfährt bei steigendem Biegemoment eine elastischplastische Verformung. Der auslaufende Teil wird entlastet und nur elastisch (nach Art einer Blattfeder) deformiert. Die Koppelbedingungen zwischen den Balken in Punkt 1 sind
- Tangentengleichheit
- Momentengleichheit
- Verfestigungsgleichheit (keine Verformung mehr möglich), d.h. gleicher Punkt im Momenten-Krümmungsgesetz.

Unter Vorgabe des Vorbiegeradius Rₙ₋₁ und des gewünschten Auslaufradius Rₙ wird iterativ über einen FD-Lösungsansatz die Zustellung zₙ bestimmt, welche die drei Koppelbedingungen erfüllt. Zur math. Beschreibung der Biegelinien, wird bei Berechnung und Darstellung der Ergebnisse statt des Radiusses die Krümmung K=1/R mit K=0 für gerade Profile verwendet.

Vorzugsweise läuft der Iterationsprozeß wie folgt ab (Figur 9):

Zunächst erfolgt eine Definition der Walzendurchmesser und -mittelpunkte (Zustellung) und des Vorbiegeradius und eine Vorgabe eines Anfangs-Kontaktwinkels α₁.

Danach wird folgende erste Prozedur durchlaufen:
Prozedur 1:
   1. Vorgabe einer Anfangskraft Fₑ₁ in Balken e
   2. Berechnung der Biegelinie mit einer Finite-Differenzen-Methode (FD). Randbedingungen:
      Last: Biegemomentverlauf infolge Fₑ₁
      Biegewiderstand: K = f(M) aus Momenten-Krümmungsgesetz (nichtlinearer Bereich)
   3. Berechnung Abstand sₑ₁ Biegelinie-Walze
   4. Iteration zur Kontaktaufnahme durch Variation von Fₑ₁ → Fₑₙ Ziel: sₑₙ < Kontakttoleranz,
      Berechnung des max. Biegemomentes Mₑ bei Kontakt

Hieraufhin folgt folgende zweite Prozedur:
Prozedur 2:
   1. Vorgabe einer Anfangskraft Fₐ₁ in mit Prozedur 1 vorgekrümmten Balken a
   2. Berechnung der Biegelinie mit der Finite-Differenzen-Methode (FD). Randbedingungen:
      Last: Biegemomentverlauf infolge Fₐ₂
      Biegewiderstand: K = f(M) aus Momenten-Krümmungsgesetz (linearer Bereich des vorgekrümmten Balkens)
   3. Berechnung Abstand Sₐ₁ Biegelinie-Walze
   4. Iteration zur Kontaktaufnahme durch Variation von Fₐ₁ →Fₐₙ Ziel: sₐₙ < Kontakttoleranz,
      Berechnung des max. Biegemomentes Mₐ bei Kontakt
      Hier ist Mₑ ≠ Mₐ, zu beachten,
      d.h. in dieser Phase sind nicht alle Koppelbedingungen erfüllt.

Hieraufhin wird folgende dritte Prozedur durchlaufen (Prozedur 3):

Iteration zur Momentenangleichung durch Variation des Kontaktwinkels von α₁ → αₙ und Wiederholen der Prozeduren 1 und 2.
Ziel: Mₐ = Mₑ, Berechnung der Biegelinie bei vorgegebenen Vorbiegeradius, Walzendurchmesser und Zustellung

Die Prozeduren 1-3 werden automatisiert für verschiedene Zustellungen durchgeführt und ergeben in Form einer Kennlinie den Verlauf der Auslaufkrümmung als Funktion der Zustellung.

Mit den beispielsweise in PASCAL programmierbaren Prozeduren sind mit modernen PCs Rechenzeiten im Sekundenbereich realisierbar. Das Verfahren zur Generierung von Steuerdaten ist daher sogar echtzeitfähig und für die Regelung von Walzbiegeprozessen zur Einhaltung des Walzradiusses unter Einfluß von Störgrößen einsetzbar. Eine Prozeßregelung unter Einsatz der neuen Methode verläuft in 4 Schritten:
1. Generierung der Steuerdaten und Einstellung der Walzmaschine
2. Walzen auf Basis dieser Daten
3. On-line-Erfassung der Istkrümmung über vorhandene Krümmungssensoren
4. Berechnung der zur Korrektur evtl. Krümmungsabweichungen notwendigen Steuerdaten und Korrektur der Einstellung der Walzmaschine, d.h. generierung von Steuerdaten und Einstellung der Walzmaschine mit Hilfe der Ergebnisse eines Finite-Differenzen-Modelles, sodann Rückkehr zu Schritt "2".

## Patentansprüche

1. Verfahren zur Simulation der Biegung eines Biegekörpers, insbesondere eines Profiles, mit einem Drei-Walzen-Biegeverfahren, bei dem
- der Biegekörper wenigstens einmal oder mehrfach eine Anordnung von drei in Förderrichtung hintereinander angeordneten Walzen (1, 2, 3) geführt wird, von denen die zwei äußeren Walzen auf der einen Seite des Biegekörpers und die weitere Walze auf der gegenüberliegenden Seite des Biegekörpers angeordnet sind/ist,
- wobei die Walzen an der Oberfläche des Biegekörpers anliegen und die mittlere Walze um eine Wegstrecke Z in Richtung des Biegekörpers zugestellt wird, so dass auf den Biegekörper ein Moment M einwirkt;
- wobei das Simulationsverfahren als Rechenprogramm ausgelegt ist, das zur Berechnung von Parametern des Biegekörpers nach dem Durchlauf des Biegekörpers durch die Walzenanordnung, insbesondere des Biegeradius R und/oder der Querschnittsdeformation, und/oder der Rückfederung von Querschnitt und Biegeradius und/oder dem Spannungszustand und/oder der Umformleistung, wenigstens folgende Schritte aufweist:
a) der Biegekörper wird in Ersatz des realen Kontinuums als Modell aus einem einlaufenden und einem auslaufenden Biegebalken beschrieben,
b) für den einlaufenden und den auslaufenden Biegebalken werden die Biegelinien mit Hilfe eines Finite-Differenzen-Modelles unter Berücksichtigung des querschnittsspezifischen Momenten-Krümmungsgesetzes für den einlaufenden und den auslaufenden Biegebalken ermittelt.

2. Verfahren nach Anspruch 1, **dadurch gekennzeichnet, dass** für den einlaufenden und den auslaufenden Biegebalken die Biegelinien iterativ als Anfangswertproblem berechnet und mit Kontinuumsbedingungen im Koppelpunkt der beiden Balken abgeglichen werden.

3. Verfahren nach Anspruch 1 oder 2, **dadurch gekennzeichnet, dass** für den in die Walzen einlaufenden Bereich (Index e) und den aus den Walzen auslaufenden Bereich (Index a) verschiedene Biegemomentkrümmungsgesetze angesetzt werden.

4. Verfahren nach einem der vorstehenden Ansprüche, **dadurch gekennzeichnet, dass** die Balkenbiegelinien mit dem Parameter t als ebene Kurven in vektorieller, parametrisierter Form beschrieben werden: ${r}_{̲} = {r}_{̲} \left(t\right) ;$ ${r}_{̲} = \left(X;Y\right) .$

5. Verfahren nach einem der vorstehenden Ansprüche, **dadurch gekennzeichnet, dass** im Koppelpunkt des einlaufenden und des auslaufenden Balkens folgende Kontinuumsbedingungen angenommen werden:
d) Tangentengleichheit: ${{r}_{̲}}_{e} = {{r}_{̲}}_{a} ;$ $d ⁢ {{r}_{̲}}_{e} / dt = d ⁢ {{r}_{̲}}_{a} / dt ;$
e) Momentengleichheit: ${{M}_{̲}}_{e} = {{M}_{̲}}_{a}$
f) Verfestigungsgleichheit: ${K}_{e} ⁢ M = {K}_{a} ⁢ M .$

6. Verfahren nach einem der vorstehenden Ansprüche, **dadurch gekennzeichnet, dass** die querschnittsspezifischen Momenten-Krümmungsgesetze: Krümmung K = K(M) mit M := auf den Biegekörper einwirkendes Biegemoment für den einlaufenden und den auslaufenden Bereich experimentell ermittelt werden.

7. Verfahren nach einem der vorstehenden Ansprüche, **dadurch gekennzeichnet, dass** die querschnittsspezifischen Momenten-Krümmungsgesetze K = K(M) für den einlaufenden und den auslaufenden Bereich numerisch ermittelt werden.

8. Verfahren nach einem der vorstehenden Ansprüche, **dadurch gekennzeichnet, dass** die querschnittsspezifischen Momenten-Krümmungsgesetze K = K(M) für den einlaufenden und den auslaufenden Bereich numerisch durch eine Finite-Elemente-Analyse ermittelt werden.

9. Verfahren nach einem der vorstehenden Ansprüche, **dadurch gekennzeichnet, dass** bei der Finite-Elemente-Analyse ein querkraftfreier Biegeprozeß berechnet wird.

10. Verfahren nach einem der vorstehenden Ansprüche, **dadurch gekennzeichnet, dass** der einlaufende Biegebalken beim ersten Durchlauf der Walzenanordnung als Gerade und der auslaufende Biegebalken als Kreisbogen beschrieben wird.

11. Verfahren nach einem der vorstehenden Ansprüche, **dadurch gekennzeichnet, dass** der einlaufende und/oder der auslaufende Biegebalken beim zweiten und allen weiteren Walzendurchläufen als Kreisbogen beschrieben wird.

12. Verfahren nach einem der vorstehenden Ansprüche, **dadurch gekennzeichnet, daß** das Finite-Differenzenmodell unter der Annahme errechnet wird, daß abschnittsweise reine Biegung auftritt.

13. Verfahren nach einem der vorstehenden Ansprüche, **dadurch gekennzeichnet, daß** unter Berücksichtigung der Rückfederung, der reibungsübertragbaren Leistung und des Walzenabstandes die Walzenzustellung z sowie die Anzahl der Walzendurchläufe n errechnet werden.

14. Verfahren nach einem der vorstehenden Ansprüche, **dadurch gekennzeichnet, dass** mit der Simulation die Walzenstellung sowie die Anzahl der Walzendurchläufe zur Erreichung der Biegeradius festgelegt werden.

15. Verfahren nach einem der vorstehenden Ansprüche, **dadurch gekennzeichnet, daß** der Iterationsprozeß folgende Prozeduren ein- oder mehrfach nacheinander durchläuft:
Prozedur 1:
1.1 Vorgabe einer Anfangskraft Fₑ₁ in Balken e
1.2 Berechnung der Biegelinie mit einer Finite-Differenzen-Methode (FD); Randbedingungen:
Last: Biegemomentverlauf infolge Fₑ₁
Biegewiderstand: K = f(M) aus Momenten-Krümmungsgesetz (nichtlinearer Bereich)
1.3 Berechnung Abstand sₑ₁ Biegelinie-Walze
1.4 Iteration zur Kontaktaufnahme durch Variation von Fₑ₁ → Fₑₙ Ziel: sₑₙ < Kontakttoleranz, Berechnung des max. Biegemomentes Mₑ bei Kontakt,
sodann Prozedur 2:
2.1 Vorgabe einer Anfangskraft Fₐ₁ in
mit Prozedur 1 vorgekrümmten Balken a
2.2 Berechnung der Biegelinie mit der Finite-Differenzen-Methode (FD); Randbedingungen:
Last: Biegemomentverlauf infolge Fₐ₂
Biegewiderstand: K = f(M) aus Momenten-Krümmungsgesetz (linearer Bereich des vorgekrümmten Balkens)
2.3 Berechnung Abstand sₐ₁ Biegelinie-Walze
2.4 Iteration zur Kontaktaufnahme durch Variation von Fₐ₁ → Fₐₙ Ziel: sₐₙ < Kontakttoleranz, Berechnung des max. Biegemomentes Mₐ bei Kontakt,
sodann Prozedur 3:
3. Iteration zur Momentenangleichung durch Variation des Kontaktwinkels von α₁ → αₙ und Wiederholen der Prozeduren 1 und 2; Ziel: Mₐ = Mₑ, Berechnung der Biegelinie bei vorgegebenen Vorbiegeradius; Walzendurchmesser und Zustellung.

16. Verfahren zur Simulation der Biegung eines Biegekörpers, insbesondere zur Simulation der Biegung eines Profils mit einem Drei-Walzen-Biegeverfahren nach einem der vorstehenden Ansprüche, **dadurch gekennzeichnet, daß** das Verfahren in Echtzeit zur Regelung eines Walzbiegeprozesses eingesetzt wird.

17. Verfahren nach Anspruch 16, **dadurch gekennzeichnet, daß** die Echtzeit-Prozeßregelung folgende Schritte durchläuft:
1. Generierung von Steuerdaten und Einstellung einer Walzmaschine,
2. Walzen auf der Basis dieser Daten,
3. Online-Erfassung der Istkrümmung über vorhandene Krümmungsensoren, und
4. Berechnung der zur Korrektur evtl. Krümmungsabweichungen notwendigen Steuerdaten und Korrektur der Einstellung der Walzmaschine, d.h. generierung von Steuerdaten und Einstellung der Walzmaschine mit Hilfe der Ergebnisse eines Finite-Differenzen-Modelles, sodann Rückkehr zu Schritt "2".

## Claims

1. Method for simulating the bending of a flexible body, in particular a profile, with the aid of a three-roll bending method, in which
- the flexible body is guided at least once or repeatedly through an arrangement of three rolls (1, 2, 3) which are arranged one behind another in a conveying direction, and of which the two outer rolls are arranged on one end of the flexible body, and the other roll is arranged on the opposite end of the flexible body,
- the rolls bearing against the surface of the flexible body, and the middle roll being fed by a distance Z in the direction of the flexible body such that a moment M acts on the flexible body;
- the simulation method being designed as a computing program which has at least the following steps for the purpose of calculating parameters of the flexible body after the flexible body has passed through the roll arrangement, in particular the bending radius R and/or the cross-sectional deformation, and/or the springback of cross section and bending radius, and/or the stressed state and/or the forming power:
a) as a substitute for the real continuum, the bending body is described as a model composed of an incoming and an outgoing bending beam, and
b) the bending lines are determined for the incoming and the outgoing bending beams with the aid of a finite difference model taking account of the cross-section-specific moment-curvature law for the incoming and the outgoing bending beams.

2. Method according to Claim 1, **characterized in that** for the incoming and the outgoing bending beams the bending lines are calculated iteratively as an initial value problem, and are adjusted with the aid of continuum conditions at the coupling point of the two beams.

3. Method according to Claim 1 or 2, **characterized in that** different bending moment-curvature laws are formulated for the incoming region (index e) of the rolls and the outgoing region (index a) of the rolls.

4. Method according to one of the preceding claims, **characterized in that** the beam bending lines are described using the parameter t as plane curves in vectorial, parameterized form: ${r}_{̲} = {r}_{̲} \left(t\right) ;$ ${r}_{̲} = \left(X; Y\right) .$

5. Method according to one of the preceding claims, **characterized in that** the following continuum conditions are assumed at the coupling point of the incoming and the outgoing beams:
d) tangential equality: ${{r}_{̲}}_{e} = {{r}_{̲}}_{a} ;$ $d ⁢ {{r}_{̲}}_{e} / dt = d ⁢ {{r}_{̲}}_{a} / dt ;$
e) moment equality: ${{M}_{̲}}_{e} = {{M}_{̲}}_{a}$
f) hardening equality: ${K}_{e} ⁢ M = {K}_{a} ⁢ M$

6. Method according to one of the preceding claims, **characterized in that** the cross-section-specific moment-curvature laws: curvature K = K(M), where M = bending moment acting on the flexible body, are determined experimentally for the incoming and the outgoing regions.

7. Method according to one of the preceding claims, **characterized in that** the cross-section-specific moment-curvature laws K = K(M) are determined numerically for the incoming and the outgoing regions.

8. Method according to one of the preceding claims, **characterized in that** the cross-section-specific moment-curvature laws K = K(M) are determined numerically for the incoming and the outgoing regions by a finite element analysis.

9. Method as claimed in one of the preceding claims, **characterized in that** a bending process free of transverse force is calculated during the finite element analysis.

10. Method according to one of the preceding claims, **characterized in that** for the first pass through the roll arrangement the incoming flexible beam is described as a straight line and the outgoing flexible beam is described as a circular arc.

11. Method according to one of the preceding claims, **characterized in that** the incoming and/or the outgoing bending beam(s) are/is described as (a) circular arc(s) during the second and all further roll passes.

12. Method according to one of the preceding claims, **characterized in that** the finite difference model is calculated on the assumption that pure bending occurs in some sections.

13. Method according to one of the preceding claims, **characterized in that** the roll feed z and the number of roll passes n are calculated taking account of the springback, the friction-transmissible power and the roll spacing.

14. Method according to one of the preceding claims, **characterized in that** the simulation defines the roll position and the number of roll passes for achieving the bending radius.

15. Method according to one of the preceding claims, **characterized in that** the iteration process runs through the following procedures once or repeatedly one after another:
Procedure 1:
1.1 stipulation of an initial force Fₑ₁ in beam e
1.2 calculation of the bending line by a finite difference method (FD);
boundary conditions:
load: bending moment profile as a consequence of Fₑ₁
bending resistance: K = f(M) from moment-curvature law (nonlinear region)
1.3 calculation of the bending line-roll spacing Sₑ₁
1.4 iteration as far as making contact by varying from Fₑ₁ → Fₑₙ
aim: sₑₙ < contact tolerance, calculation of the maximum bending moment Mₑ in the event of contact,
then procedure 2:
2.1 stipulation of an initial force Fₐ₁ in a beam a curved in advance by procedure 1
2.2 calculation of the bending line by the finite difference method (FD);
boundary conditions:
load: bending moment profile as a consequence of Fₐ₂
bending resistance: K = f(M) from moment-curvature law (linear region of the beam curved in advance)
2.3 calculation of the bending line-roll spacing Sₐ₁
2.4 iteration up to making contact by varying from Fₐ₁ → Fan
aim: sₐₙ < contact tolerance, calculation of the maximum bending moment Mₐ in the event of contact,
then procedure 3:
3. iteration up to moment equalization by varying the contact angle from α₁ → αₙ and repeating procedures 1 and 2; aim: Mₐ = Mₑ, calculation of the bending line for a prescribed pre-bending radius; roll diameter and feed.

16. Method for simulating the bending of a flexible body, in particular in order to simulate the bending of a profile using a three-roll bending method according to one of the preceding claims, **characterized in that** the method is carried out in real time for the purpose of regulating a rolling bending process.

17. Method according to Claim 16, **characterized in that** the real-time process regulation runs through the following steps:
1. generation of control data and setting of a rolling machine,
2. rolling on the basis of these data,
3. on-line acquisition of the actual curvature via existing curvature sensors, and
4. calculation of the control data required to correct possible curvature deviations, and correction of the setting of the rolling machine, that is to say generation of control data and setting of the rolling machine with the aid of the results of a finite difference model, then return to step "2".

## Revendications

1. Procédé de simulation de cintrage d'un corps à cintrer, en particulier d'un profilé, avec un procédé de cintrage à trois rouleaux, pour lequel
- le corps à cintrer est guidé au moins une fois ou plusieurs fois vers un agencement de trois rouleaux (1, 2, 3) disposés les uns derrière les autres dans le sens de transport, dont les deux rouleaux extérieurs sont disposés sur un côté du corps à cintrer et l'autre rouleau est disposé sur le coté opposé du corps à cintrer,
- les rouleaux reposant sur la surface du corps à cintrer et le rouleau médian étant avancés d'une distance Z en direction du corps à cintrer de sorte qu'un moment M agisse sur le corps à cintrer ;
- le procédé de simulation étant configuré comme un programme informatique qui présente au moins les étapes suivantes pour le calcul de paramètres du corps à cintrer après le passage du corps à cintrer par l'agencement de rouleaux, en particulier du rayon de cintrage R et/ou de la déformation de section et/ou du retour élastique de section et rayon de cintrage et/ou de l'état de tension et/ou de la puissance de déformation :
a) le corps à cintrer est décrit en remplacement du continuum réel comme modèle composé d'une barre de cintrage entrante et d'une barre de cintrage sortante,
b) pour les barres de cintrage entrantes et sortantes, les lignes de cintrage sont déterminées à l'aide d'un modèle différentiel d'éléments finis en tenant compte de la loi moment-courbure spécifique à la section pour la barre de cintrage entrante et la barre de cintrage sortante.

2. Procédé selon la revendication 1, **caractérisé en ce que** pour la barre de cintrage entrante et la barre de cintrage sortante, les lignes de cintrage sont calculées de manière itérative comme problème de valeur initiale et comparées aux conditions de continuum au point de connexion des deux barres.

3. Procédé selon la revendication 1 ou 2, **caractérisé en ce que** pour la zone (indice e) entrant dans les rouleaux et la zone (indice a) sortant des rouleaux, différentes lois moment de cintrage-courbure sont appliquées.

4. Procédé selon l'une quelconque des revendications précédentes, **caractérisé en ce que** les lignes de cintrage de barre sont décrites avec le paramètre t comme courbes planes sous la forme vectorielle, paramétrée : ${r}_{̲} = {r}_{̲} \left(t\right) ;$ ${r}_{̲} = \left(X; Y\right) .$

5. Procédé selon l'une quelconque des revendications précédentes, **caractérisé en ce qu'**au point de connexion de la barre entrante et de la barre sortante, les conditions de continuum suivantes sont supposées :
d) égalité tangentielle : ${{r}_{̲}}_{e} = {{r}_{̲}}_{a} ;$ $d ⁢ {{r}_{̲}}_{e} / dt = d ⁢ {{r}_{̲}}_{a} / dt ;$
e) égalité de moment : ${{M}_{̲}}_{e} = {{M}_{̲}}_{a}$
f) égalité de fixation : ${K}_{e} ⁢ M = {K}_{a} ⁢ M .$

6. Procédé selon l'une quelconque des revendications précédentes, **caractérisé en ce que** les lois moment-courbure spécifiques à la section : courbure K = K(M) avec M : = moment de cintrage agissant sur le corps à cintrer pour la zone entrante et la zone sortante sont déterminées de manière expérimentale.

7. Procédé selon l'une quelconque des revendications précédentes, **caractérisé en ce que** les lois moment-courbure spécifiques à la section K = K(M) pour la zone entrante et la zone sortante sont déterminées numériquement.

8. Procédé selon l'une quelconque des revendications précédentes, **caractérisé en ce que** les lois moment-courbure spécifiques à la section K = K(M) pour la zone entrante et la zone sortante sont déterminées numériquement par une analyse des éléments finis.

9. Procédé selon l'une quelconque des revendications précédentes, **caractérisé en ce que** lors de l'analyse des éléments finis, un processus de cintrage sans force transversale est calculé.

10. Procédé selon l'une quelconque des revendications précédentes, **caractérisé en ce que** la barre de cintrage entrante est décrite lors du premier passage de l'agencement de rouleaux comme droite et la barre de cintrage sortante comme arc de cercle.

11. Procédé selon l'une quelconque des revendications précédentes, **caractérisé en ce que** la barre de cintrage entrante et/ou la barre de cintrage sortante est décrite lors du deuxième et de tous les autres passages de rouleaux comme arc de cercle.

12. Procédé selon l'une quelconque des revendications précédentes, **caractérisé en ce que** le modèle différentiel d'éléments finis est calculé en supposant que le cintrage pur survient par endroits.

13. Procédé selon l'une quelconque des revendications précédentes, **caractérisé en ce qu'**en tenant compte du retour élastique, de la puissance pouvant être transmise par friction et de la distance entre les rouleaux, l'avance des rouleaux z ainsi que le nombre de passages de rouleaux n sont calculés.

14. Procédé selon l'une quelconque des revendications précédentes, **caractérisé en ce qu'**avec la simulation, l'avance des rouleaux ainsi que le nombre de passages de rouleaux sont déterminés pour obtenir le rayon de cintrage.

15. Procédé selon l'une quelconque des revendications précédentes, **caractérisé en ce que** le processus d'itération parcourt les procédures suivantes les unes après les autres une ou plusieurs fois :
Procédure 1 :
1.1 Prescription d'une force initiale Fₑ₁ dans la barre e
1.2 Calcul de la ligne de cintrage avec une méthode différentielle d'éléments finis (FD) ;
Conditions secondaires :
Charge : allure de moment de cintrage à la suite de Fₑ₁
Résistance au cintrage : K = f(M) de la loi moment-courbure (zone non linéaire)
1.3 Calcul distance sₑ₁ ligne de cintrage-rouleau
1.4 Itération pour la prise de contact par variation de Fₑ₁ → Fₑₙ
Objectif : sₑₙ < tolérance de contact, calcul du moment de cintrage max. Mₑ lors du contact,
puis procédure 2 :
2.1 Prescription d'une force initiale Fₐ₁ dans la barre a courbée au préalable avec la procédure 1
2.2 Calcul de la ligne de cintrage avec la méthode différentielle d'éléments finis (FD) ;
Conditions secondaires :
Charge : allure de moment de cintrage à la suite de Fₐ₂
Résistance au cintrage : K = f(M) de la loi moment-courbure (zone linéaire de la barre courbée au préalable)
2.3 Calcul distance sₐ₁ ligne de cintrage-rouleau
2.4 Itération pour la prise de contact par variation de Fₐ₁ → Fₐₙ
Objectif : sₐₙ < tolérance de contact, calcul du moment de cintrage max. Mₐ lors du contact,
puis procédure 3 :
3. Itération pour l'équilibrage du moment par la variation de l'angle de contact de α₁ → αₙ et répétition des procédures 1 et 2 ; Objectif : Mₐ = Mₑ, Calcul de la ligne de cintrage en cas de rayon de précintrage prescrit ; diamètre de rouleau et avance.

16. Procédé de simulation de cintrage d'un corps à cintrer, en particulier pour la simulation du cintrage d'un profilé avec un procédé de cintrage à trois rouleaux selon l'une quelconque des revendications précédentes, **caractérisé en ce que** le procédé est utilisé en temps réel pour la régulation d'un processus de cintrage à rouleaux.

17. Procédé selon la revendication 16, **caractérisé en ce que** la régulation de processus en temps réel parcourt les étapes suivantes :
1. Génération de données de commande et réglage d'une machine à laminer,
2. Laminage sur la base de ces données,
3. Détection en ligne de la courbure réelle par l'intermédiaire de capteurs de courbure présents, et
4. Calcul des données de commande nécessaires à la correction d'éventuels écarts de courbure et correction du réglage de la machine à laminer, c'est-à-dire génération de données de commande et réglage de la machine à laminer à l'aide des résultats d'un modèle différentiel d'éléments finis, puis retour à l'étape « 2 ».
